# EUROPÄISCHE PATENTSCHRIFT

(11) **EP 2 947 037 B1**
(45) Veröffentlichungstag und Bekanntmachung des Hinweises auf die Patenterteilung: **02.05.2018**
(21) Anmeldenummer: 14169678.1
(22) Anmeldetag: 23.05.2014
(51) Int. Cl.: B66C 23/00

(54) **Kran**
Crane
Grue

(43) Veröffentlichungstag der Anmeldung: 25.11.2015
(73) Patentinhaber: EPSILON Kran GmbH., 5101 Bergheim (AT)
(72) Erfinder: Steindl, Hannes, 5061 Elsbethen (AT)
(74) Vertreter: Torggler & Hofinger Patentanwälte

(56) Entgegenhaltungen:
- EP-A1- 1 842 823
- WO-A1-2010/003164
- DE-U1-202006 017 189
- FR-A1- 2 499 051

## Beschreibung

Die vorliegende Erfindung betrifft einen Kran mit den Merkmalen des Oberbegriffs des Anspruchs 1.

Im Stand der Technik sind viele verschiedene Lösungen zur Realisierung des Verlaufes der wenigstens einen Schlauchleitung (im Folgenden auch kurz "Schlauchverlauf") im Bereich des Übergangs von der Kransäule zum ersten Kranarm bekannt. Eine Lösung gemäß dem Stand der Technik ist in Dokument FR8201499 offenbart. Bei einer ersten Lösung erfolgt der Schlauchverlauf zwischen Kransäule und erstem Kranarm von einer außen an der Kransäule montierten Anschlussstelle zu einer an einer Außenseite des ersten Kranarms angeordneten Anschlussstelle.

Bei einer zweiten Lösung befindet sich die Anschlussstelle an der Kransäule an der vom ersten Kranarm abgewandten Seite der Kransäule. Der Schlauchverlauf erfolgt an der Außenseite der Kransäule entlang über das erste Gelenk zu einer Anschlussstelle, die sich an der Oberseite des ersten Kranarms befindet und/oder die wenigstens eine Schlauchleitung passiert das erste Gelenk seitlich in dessen unterem Bereich und verläuft dann nach oben zu einer an der Unterseite des ersten Kranarms angeordneten Anschlussstelle.

Diese Schlauchführungen sind in der Praxis problematisch wegen des Risikos der Beschädigung der wenigstens einen Schlauchleitung, vor allem im Betrieb des Krans.

Aufgabe der Erfindung ist es, bei einem gattungsgemäßen Kran die Gefahr der Beschädigung der wenigstens einen Schlauchleitung zu reduzieren.

Diese Aufgabe wird durch einen Kran mit den Merkmalen des Anspruchs 1 gelöst.

Bei der Erfindung weist der Kran eine um eine vertikale Achse drehbar an einem Grundgestell angeordnete Kransäule und einen über ein erstes Gelenk schwenkbar an der Kransäule montierten ersten Kranarm auf. Wenigstens eine Schlauchleitung führt von einer ersten Anschlussstelle an der Kransäule oder dem Grundgestell zu einer zweiten Anschlussstelle in oder an einem zum ersten Gelenk nahen Bereich des ersten Kranarmes. Durch eine Schwenkbewegung des Kranarms relativ zur Kransäule kommt es zu einer Vergrößerung oder Verkleinerung des Abstandes zwischen der ersten und der zweiten Anschlussstelle. Die bei einer Verkleinerung des Abstandes überschüssig werdenden Abschnitte der wenigstens einen Schlauchleitung sind im Inneren des ersten Kranarmes angeordnet.

Durch den gewählten Schlauchverlauf ergibt sich eine kompakte und straffe Führung der wenigstens einen Schlauchleitung zwischen der Kransäule und dem ersten Kranarm.

Vorteilhafte Ausführungsformen der Erfindung sind in den abhängigen Ansprüchen definiert.

Bei der Ausbildung des Krans als Knickarmkran, wird der erste Kranarm häufig als Haupt- oder Hubarm und der zweite Kranarm als Knickarm bezeichnet. Der zweite Kranarm kann eine oder mehrere teleskopierbare Auslegerverlängerungen tragen.

Weitere Vorteile und Einzelheiten der Erfindung ergeben sich anhand der Figuren und der dazu gehörigen Figurenbeschreibung. Dabei zeigen:
- Figur 1: eine perspektivische Ansicht eines erfindungsgemäßen Krans,
- Figur 2a, 2b, 2c: ein erstes Ausführungsbeispiel der Erfindung in einer ersten, zweiten und dritten Stellung von Kransäule und erstem Kranarm,
- Figur 3: ein zweites Ausführungsbeispiel der Erfindung,
- Figur 4: ein drittes Ausführungsbeispiel der Erfindung,
- Figur 5: ein viertes Ausführungsbeispiel der Erfindung
- Figur 6: ein fünftes Ausführungsbeispiel zur Erfindung und.
- Figur 7: ein sechstes Ausführungsbeispiel der Erfindung.

Figur 1 zeigt einen Kran 1 mit einem Grundgestell 2, einer Kransäule 3, einem ersten Kranarm 4, einem zweiten Kranarm 5 und einer im zweiten Kranarm teleskopierbar gelagerten Auslegerverlängerung 6, die in ein Lastgehänge 7 mündet.

Der erste Kranarm 4 ist über ein erstes Gelenk 8 schwenkbar an der Kransäule 3 gelagert. Die Verschwenkung erfolgt über eine erste Kolben-Zylinder-Einheit 10.

Der zweite Kranarm 5 ist über ein zweites Gelenk 9 schwenkbar am ersten Kranarm 4 gelagert. Die Verschwenkung erfolgt über eine zweite Kolben-Zylinder-Einheit 11.

Die Kransäule 3 ist um eine vertikale Achse am Grundgestell 2 drehbar gelagert. Das Grundgestell 2 ist häufig auf einem Fahrzeug montiert. Es könnte jedoch auch stationär montiert sein.

Die verschiedenen möglichen Schlauchverläufe gemäß der Erfindung gehen aus den nachfolgenden Figuren hervor.

Ein erstes Ausführungsbeispiel der Erfindung ist in der Figur 2 dargestellt.

Figur 2a zeigt den in Figur 1 dargestellten Kran 1 in einer Detaildarstellung des Bereichs von Kransäule 3 und erstem Kranarm 4 im Schnitt.

Eine Schlauchleitung 12 (die hier und in den folgenden Ausführungsbeispielen stellvertretend für mehrere Schlauchleitungen gezeigt wird, normalerweise wird eine einzige Schlauchleitung nicht genügen) verläuft zwischen einer ersten Anschlussstelle
13 an der Kransäule 3 und einer zweiten Anschlussstelle 14 im ersten Kranarm 4. Rohrleitungen 15 führen von den Anschlussstellen 13, 14 weg.

Die Schlauchleitung 12 tritt über eine Öffnung 18 in den ersten Kranarm 4 ein.

Die zweite Anschlussstelle 15 befindet sich unterhalb einer im ersten Kranarm 4 angeordneten Serviceöffnung 16 des ersten Kranarms 4, welche einen einfachen und schnellen Zugriff zur zweiten Anschlussstelle 14 gestattet und üblicherweise durch einen lösbar am ersten Kranarm 4 angeordneten Deckel 18 abgedeckt ist.

Die in Figur 2a dargestellte Schwenklage des ersten Kranarms 4 relativ zur Kransäule 3 befindet sich zwischen der in Figur 2c dargestellten Parkierposition des ersten

Kranarms 4 an der Kransäule 3 und der in Figur 2b dargestellten Stellung, in welcher der erste Kranarm 4 im Wesentlichen vertikal ausgerichtet ist.

In der in Figur 2b dargestellten Stellung ist der Abstand zwischen der ersten und der zweiten Anschlussstelle 13, 14 maximal, in jener der Figur 2c ist er minimal. In Figur 2a liegt der Abstand zwischen diesen Extremwerten.

Durch eine Verkleinerung des Abstands zwischen der ersten und der zweiten Anschlussstelle 13, 14 werden Abschnitte der Schlauchleitung 12 überschüssig. Diese Abschnitte, welche eine Schlaufe oder Ausbauchung mit einem Radius größer gleich dem Mindestbiegeradius der Schlauchleitung 12 bilden, sind erfindungsgemäß im ersten Kranarm 4 angeordnet (vgl. Figur 2c).

Zur Erhöhung der Lebensdauer der Schlauchleitung 12 kann am ersten Kranarm 4 eine Rolle 17 oder ein Gleitabschnitt angeordnet sein.

Im Ausführungsbeispiel der Figur 3 ist die zweite Anschlussstelle 14 am ersten Kranarm 4 und damit außerhalb desselben angeordnet und zwar im Bereich der Öffnung 16.

Im Ausführungsbeispiel der Figur 4 befindet sich die zweite Anschlussstelle 14 weiter entfernt von der Serviceöffnung 16 im Inneren des ersten Kranarms 4 und zwar im Bereich der Oberseite des ersten Kranarms 4.

Im Ausführungsbeispiel der Figur 5 befindet sich die zweite Anschlussstelle 14 so wie in Figur 4 weiter entfernt von der Serviceöffnung 16 im Inneren des ersten Kranarms 4 und zwar im Bereich der Unterseite des ersten Kranarms 4. Dies gilt auch für das Ausführungsbeispiel der Figur 6.

Wie in den Figuren 2 bis 6 dargestellt, kann die zweite Anschlussstelle 14 nahe des ersten Gelenks 8 im oder am ersten Kranarm 4 angeordnet sein. Die Figur 7 zeigt, dass die zweite Anschlussstelle 14 auch beabstandet vom ersten Gelenk 8 im oder am ersten Kranarm 4 angeordnet sein kann.

## Patentansprüche

1. Kran (1) mit einer um eine vertikale Achse drehbar an einem Grundgestell (2) angeordneten Kransäule (3) und einem über ein erstes Gelenk (8) schwenkbar an der Kransäule (3) montierten ersten Kranarm (4), wobei wenigstens eine Schlauchleitung (12) von einer ersten Anschlussstelle (13) an der Kransäule (3) oder dem Grundgestell (2) zu einer zweiten Anschlussstelle (14) in oder am ersten Kranarm (4) führt, wobei es durch eine Schwenkbewegung des Kranarms (4) relativ zur Kransäule (3) zu einer Vergrößerung oder Verkleinerung des Abstandes zwischen der ersten und der zweiten Anschlussstelle (13, 14) kommt, und wobei die bei einer Verkleinerung des Abstandes zwischen der ersten und der zweiten Anschlussstelle (13, 14) überschüssig werdenden Abschnitte der wenigstens einen Schlauchleitung (12) im Inneren des ersten Kranarmes (4) angeordnet sind, **dadurch gekennzeichnet, dass** die wenigstens eine Schlauchleitung (12) durch eine an der Unterseite des ersten Kranarms (4) in der Nähe des ersten Gelenks (8) angeordnete Öffnung (18) in den ersten Kranarm (4) eintritt.

2. Kran (1) nach Anspruch 1, **dadurch gekennzeichnet, dass** die zweite Anschlussstelle innerhalb des ersten Kranarms (4) angeordnet ist.

3. Kran (1) nach Anspruch 1, **dadurch gekennzeichnet, dass** die zweite Anschlussstelle (14) außerhalb des ersten Kranarms (4) angeordnet ist.

4. Kran nach einem der Ansprüche 1 oder 2, **dadurch gekennzeichnet, dass** die zweite Anschlussstelle (14) im ersten Kranarm (4) nahe des ersten Gelenks (8) angeordnet ist.

5. Kran (1) nach wenigstens einem der Ansprüche 1 bis 4, **dadurch gekennzeichnet, dass** der erste Kranarm (4) eine - vorzugsweise durch einen Deckel (18) verschließbare - Serviceöffnung (16) aufweist, welche einen Zugang zur zweiten Anschlussstelle (14) gestattet.

6. Kran (1) nach wenigstens einem der Ansprüche 1 bis 5, **dadurch gekennzeichnet, dass** am ersten Kranarm (4) eine Rolle (17) oder ein Gleitabschnitt für die wenigstens eine Schlauchleitung (12) angeordnet ist.

## Claims

1. Crane (1) with a crane pillar (3) arranged rotatable about a vertical axis on a base frame (2) and with a first crane arm (4) mounted pivotable via a first joint (8) on the crane pillar (3), wherein at least one hose (12) leads from a first connection point (13) on the crane pillar (3) or the base frame (2) to a second connection point (14) in or on the first crane arm (4), wherein a pivoting movement of the crane arm (4) relative to the crane pillar (3) leads to an increase or decrease in the distance between the first and second connection points (13, 14), and wherein the sections of the at least one hose (12) becoming excessive in the case of a decrease in the distance between the first and second connection points (13, 14) are arranged inside the first crane arm (4), **characterized in that** the at least one hose (12) enters the first crane arm (4) through an opening (18) arranged on the underside of the first crane arm (4) close to the first joint (8).

2. Crane (1) according to claim 1, **characterized in that** the second connection point is arranged inside the first crane arm (4).

3. Crane (1) according to claim 1, **characterized in that** the second connection point (14) is arranged outside the first crane arm (4).

4. Crane according to one of claims 1 or 2, **characterized in that** the second connection point (14) is arranged in the first crane arm (4) close to the first joint (8).

5. Crane (1) according to at least one of claims 1 to 4, **characterized in that** the first crane arm (4) has a service opening (16) - preferably sealable by a cover (18) - which allows access to the second connection point (14).

6. Crane (1) according to at least one of claims 1 to 5, **characterized in that** a roller (17) or a slide section for the at least one hose (12) is arranged on the first crane arm (4).

## Revendications

1. Grue (1) avec un poinçon de grue (3) disposé sur un châssis de base (2) tournant autour d'un axe vertical et une première flèche de grue (4) montée sur le poinçon de grue (3) en pivotant par le biais d'une première articulation (8), dans laquelle au moins une conduite en tuyau souple (12) mène d'un premier point de raccordement (13), situé sur le poinçon de grue (3) ou sur le châssis de base (2), à un deuxième point de raccordement (14) dans ou sur la première flèche de grue (4), dans laquelle par un mouvement pivotant de la flèche de grue (4) par rapport au poinçon de grue (3) se réalise un agrandissement ou une réduction de l'écart entre le premier et le deuxième point de raccordement (13, 14), et dans laquelle les sections, devenant excédentaires lors d'une réduction de l'écart entre le premier et le deuxième point de raccordement (13, 14), de la au moins une conduite en tuyau souple (12) sont disposées à l'intérieur de la première flèche de grue (4), **caractérisée en ce que** la au moins une conduite en tuyau souple (12) pénètre dans la première flèche de grue (4) par une ouverture (18) disposée sur le côté inférieur de la première flèche de grue (4) à proximité de la première articulation (8).

2. Grue (1) selon la revendication 1, **caractérisée en ce que** le deuxième point de raccordement est disposé à l'intérieur de la première flèche de grue (4).

3. Grue (1) selon la revendication 1, **caractérisée en ce que** le deuxième point de raccordement (14) est disposé à l'extérieur de la première flèche de grue (4).

4. Grue selon l'une des revendications 1 ou 2, **caractérisée en ce que** le deuxième point de raccordement (14) est disposé dans la première flèche de grue (4) à proximité de la première articulation (8).

5. Grue (1) selon au moins l'une des revendications 1 à 4, **caractérisée en ce que** la première flèche de grue (4) présente une ouverture de service (16) - pouvant être obturée de préférence par un couvercle (18), laquelle permet un accès à un deuxième point de raccordement (14).

6. Grue (1) selon au moins l'une des revendications 1 à 5, **caractérisée en ce qu'**est disposé sur la première flèche de grue (4) un rouleau (17) ou une section coulissante pour la au moins une conduite en tuyau souple (12).
